# EUROPÄISCHE PATENTSCHRIFT

(11) **EP 3 437 089 B1**
(45) Veröffentlichungstag und Bekanntmachung des Hinweises auf die Patenterteilung: **15.12.2021**
(21) Anmeldenummer: 17715106.5
(22) Anmeldetag: 31.03.2017
(51) Int. Cl.: G10D 13/12

(54) **TROMMELSCHLEGEL FÜR EIN PERKUSSIONSINSTRUMENT**
DRUMSTICK FOR A PERCUSSION INSTRUMENT
BAGUETTE DE TAMBOUR POUR UN INSTRUMENT À PERCUSSION

(30) Priorität: 01.04.2016 CH 4322016
(43) Veröffentlichungstag der Anmeldung: 06.02.2019
(73) Patentinhaber: Gehrig, Urs, 4054 Basel (CH)
(72) Erfinder: Gehrig, Urs, 4054 Basel (CH)
(74) Vertreter: Rentsch Partner AG
(86) Internationale Anmeldenummer: PCT/EP2017/057665
(87) Internationale Veröffentlichungsnummer: WO 2017/167955

(56) Entgegenhaltungen:
- US-A- 5 260 506
- US-A- 5 763 798
- US-A1- 2009 000 460
- US-A1- 2014 069 259

## Beschreibung

Die vorliegende Erfindung betrifft einen Trommelschlegel für ein Perkussionsinstrument gemäss dem unabhängigen Anspruch 1 sowie ein entsprechendes Herstellungsverfahren.

Ein Trommel- oder Anschlagstock bzw. Schlagzeugstock oder -schlegel für resonanzfähige Instrumente und Materialien, insbesondere Perkussionsinstrumente wie Trommel und Cymbal, ist allgemein bekannt.

Beim Üben kommt es jedoch vor, dass der Musiker nicht die Möglichkeit hat, auf das eigentliche Instrument zurückzugreifen. Er nutzt in der Regel eine andere harte und nicht resonanzfähige Oberfläche, beispielsweise eine Tischplatte, als Grundlage zum Trommeln. Der erfindungsgemässe Trommelschlegel ist insbesondere für diese Zwecke vorgesehen.

So beschreibt bereits das Dokument DE 1775085 U einen Trommelstock, wobei dessen Spitze und dessen unteres Ende des Schaftes mit einer Zelluloidumhüllung, welche flüssig aufgetragen wird, stabilisiert sind.

DE 202012003953 U1 wiederum beschreibt einen Anschlagstock für ein Instrument, welcher einen Schaft aufweist, der zumindest ein gerundetes Spielende zeigt, wobei auf dem Spielende bzw. auf zumindest einem der Spielenden eine Gummi-Kappe vorgesehen ist, die das jeweilige Spielende einseitig abschliessend ummantelt, wobei die Gummi-Kappe das jeweilige Spielende mit ihrer Innenfläche ohne Lufteinschluss unmittelbar berührt.

Den beiden vorgenannten Trommelschlegeln ist gemeinsam, dass der Schlegelkopf als Zelluloid-Umhüllung oder Gummi-Kappe ausgeführt und vorzugsweise dauerhaft mit dem Schlegelschaft verbunden ist. Sowohl Umhüllung, als auch Kappe sind für bestimmte Klangeigenschaften ausgelegt und unveränderbar.

Das Dokument US 7514618 beschreibt einen Schlagzeugstock mit einem synthetischen Spitz, wobei die Aussenhülle des Spitzes zur Optimierung des Klangverhaltens Einkerbungen unterschiedlicher Ausprägung vorsieht. Diese Ausführungsform der synthetischen Spitze soll ein Klangverhalten von Holz wiederspiegeln. Nachteilig bei dieser Ausgestaltung der Spitze ist jedoch, dass die Einkerbungen die Schlagfelle übermässig abnutzen können.

Die Dokumente US 2014/069259 und US 5 763 798 offenbaren jeweils einen Trommelschlegel für ein Perkussionsinstrument umfassend einen im Wesentlichen länglich ausgebildeten Schlegelschaft, wobei mindestens an einem Schaftende ein Anschlussstück angeformt ist und dieses Anschlussstück von einem Schlegelkopf ummantelt ist, wobei der Schlegelkopf eine durchgehende Bohrung aufweist, die am oberen Ende durch einen Deckel verschlossen ist. Die durchgehende Bohrung weist an der inneren Mantelfläche eine Vertiefung auf.

Die Aufgabe der vorliegenden Erfindung besteht nun darin, einen Trommelschlegel zur Verfügung zu stellen welcher mindestens einen der Nachteile des Standes der Technik vermeidet.

Ferner besteht die Aufgabe der vorliegenden Erfindung darin, einen Trommelschlegel zur Verfügung zu stellen, welcher in erster Linie nicht zum Trommeln auf einem Perkussionsinstrument eingesetzt wird, sondern zum Trommeln auf harten nicht resonanzfähigen Oberflächen, wie beispielsweise eine Tischplatten.

Eine weitere Aufgabe besteht darin, ein kostenoptimiertes Herstellungsverfahren vorzuschlagen, bei welchem eine dauerhafte und zugleich sichere Verbindung zwischen Schlegelkopf und Schlegelschaft des Trommelschlegels gewährleistet ist.

Diese Aufgaben werden insbesondere gelöst durch einen Trommelschlegel gemäss Anspruch 1, ein entsprechendes Verfahren gemäss Anspruch 9 sowie ein Schlegelkopf für einen Trommelschlegel nach Anspruch 11.

Bevorzugte Ausführungsformen sind in den abhängigen Ansprüchen angeführt.

Der erfindungsgemässe Trommelschlegel umfasst einen im Wesentlichen länglich ausgebildeten Schlegelschaft, wobei mindestens an einem Schaftenden ein Anschlussstück angeformt ist. Dieses Anschlussstück wird von einem Schlegelkopf ummantelt. Der Schlegelkopf weist ein Sackloch auf, welches das Anschlussstück aufnimmt. Das Sackloch umfasst eine innere Mantelfläche, die in Kontakt mit dem Anschlussstück steht. An der inneren Mantelfläche ist mindestens eine Vertiefung vorgesehen, sodass zwischen dem Anschlussstück und der Vertiefung mindestens ein Hohlraum ausgebildet ist.

In einer ersten Ausführungsform weist die innere Mantelfläche mehrerer einzelne Vertiefungen auf. Diese Vertiefungen sind ringförmig, an der inneren Mantelfläche angeordnet.

In einer Ausführungsform weisen die Vertiefungen eine eckige Form mit einer Vertiefungsbreite und einer Vertiefungslänge auf.

In einer Ausführungsform ist die Vertiefung als eine die Innere Mantelfläche umlaufende Ringnut ausgebildet.

In einer Ausführungsform ist der Hohlraum der zwischen der Vertiefung und dem Anschlussstück resultiert, mit einem Füllmaterial, vorzugsweise mit einem Klebstoff ausgefüllt oder weist kein Füllmaterial auf und ist vorzugsweise nur mit Luft gefüllt ist.
In einer Ausführungsform sind die Vertiefungen abwechselnd mit Klebstoff und Luft gefüllt.

In einer Ausführungsform ist der Schlegelkopf aus einem elastischeren Material ausgebildet ist als das Anschlussstück, vorzugsweise ist der Schlegelkopf aus einem Polymer gefertigt.

Das erfindungsgemässe Verfahren zur Herstellung eines Trommelschlegels mit einem Schlegelschaft und einem Schlegelkopf umfasst einen ersten Verfahrensschritt in dem an mindestens einem Ende des Schlegelschaftes ein Anschlussstück angeformt wird. In einem zweiten Verfahrensschritt wird der Schlegelkopf aufweisend ein Sackloch welches das Anschlussstück aufnimmt und welches eine innere Mantelfläche mit mindestens einer Vertiefung umfasst, mit dem Anschlussstück verbunden, sodass zwischen dem Anschlussstück und der Vertiefung mindestens ein Hohlraum ausgebildet ist.

In einer Ausführungsvariante des erfindungsgemässen Verfahrens wird im zweiten Verfahrensschritt ein Füllmaterial, vorzugsweise ein Klebstoff in mindestens eine der Vertiefungen eingebracht.

Der erfindungsgemässe Schlegelkopf umfasst ein Sackloch, welches dazu eingerichtet ist einen Trommelschlegel, vorzugsweise dessen Anschlussstück, aufzunehmen wobei das Sackloch eine innere Mantelfläche aufweist, wobei an der inneren Mantelfläche mindestens eine Vertiefung vorgesehen ist.

In einer Ausführungsform des Schlegelkopfes sind an der inneren Mantelfläche mehrerer einzelne Vertiefungen vorgesehen. Diese Vertiefungen sind ringförmig, an der inneren Mantelfläche angeordnet. In einer Ausführungsform weisen die Vertiefungen eine eckige Form, mit einer Vertiefungsbreite und einer Vertiefungslänge auf.

In einer weiteren Ausführungsform ist die Vertiefung als eine die innere Mantelfläche umlaufende Ringnut ausgebildet.

Bevorzugt ist der Schlegelkopf aus einem Polymermaterial gefertigt.

Einer der Vorteile der Erfindung besteht darin, dass durch entsprechende konstruktive Gestaltung der Vertiefungen, das Klangverhalten bei gleichbleibendem Polymermaterial entsprechend variiert werden kann. Wird die Vertiefung grösser gewählt, so wird die Wandung des Schlagkopfs dünner. Das Anschlagverhalten wird entsprechend weicher. Durch Einsatz von Klebstoff, können die sich durch die Vertiefungen mit Bezug zum Anschlussstück bildenden Hohlräume jedoch ausgefüllt werden, was wiederum zu einer Veränderung des Anschlag- bzw. Klangverhaltens führt.

Der erfindungsgemässe Trommelschlegel wird hauptsächlich eingesetzt, nicht um auf Perkussionsinstrumenten zu trommeln, sondern zu Übungszwecken auf harten, nicht resonanzfähigen Oberflächen. Mit dem erfindungsgemässen Trommelschlegel gelingt es, ein Klangverhalten zu simulieren, welches einem Trommeln auf einer resonanzfähigen Oberfläche, sprich Trommel, ähnlich ist.

Bevorzugte Ausführungsbeispiele der vorliegenden Erfindung werden nachfolgend bezugnehmend auf die beiliegenden Zeichnungen detaillierter erläutert.
Fig. 1 zeigt den erfindungsgemässen länglichen Trommelschlegel mit einem zum Halten des Schlegels ausgebildeten Ende und mit einem zum Anschlagen an ein Perkussionsinstrument ausgebildeten Schlegelkopf;
Fig. 2 zeigt eine Schnittdarstellung entlang der Schnittlinie A-A gemäss Fig. 1 des zum Anschlagen ausgebildeten Schlegelkopfs, welcher entlang der inneren Mantelfläche mehrere Vertiefungen aufweist;
Fig. 3 zeigt eine teilweise Darstellung eines Schlegelschafts mit Anschlussstück des Trommelschlegels aus Fig. 1, wobei das Anschlussstück in den Schlegelkopf einführbar ist;
Fig. 4 zeigt eine perspektivische, geschnittene Ansicht des in Fig. 2 dargestellten Schlegelkopfs;
Fig. 5 zeigt eine weitere perspektivische Ansicht des in Fig. 1 dargestellten Schlegelkopfs;
Fig. 6 zeigt eine Seitenansicht des aus Polymermaterial gefertigten Schlegelkopfs aus Fig. 1 und
Fig. 7 zeigt eine weitere Ansicht des Schlegelkopfs (in Richtung des Pfeils "B", vgl. Fig. 5).

Figur 1 illustriert einen Trommelschlegel 1 für ein Perkussionsinstrument, mit einem im Wesentlichen länglich ausgebildeten Schlegelschaft 12, wobei dem Schlegelschaft 12 an mindestens einem Schaftende ein Anschlussstück 120 angeformt ist. Ein aus polymerem Material gefertigter Schlegelkopf 10 ist einseitig abschliessend ummantelnd auf dem Anschlussstück 120 angeordnet und mit diesem verbunden.

Figur 2 illustriert eine gemäss Figur 1, Schnittlinie A-A, geschnittene Darstellung des zum Anschlagen ausgebildeten Schlegelkopfs 10. Der Schlegelkopf 10 umfasst ein Sackloch 102 mit einer inneren Mantelfläche 101 und einen Kragen 1020.

Zwecks Vergrösserung der inneren Mantelfläche 101 sind eine oder mehrere im Wesentlichen konzentrisch zur Mittelachse M des Schlegelkopfes 10 angeordnete Vertiefungen 105 an der inneren Mantelfläche 101 angeformt. Wenn der Schlegelkopf 10 am Anschlussstück 120 aufgesteckt ist, resultieren daher zwischen der inneren Mantelfläche 101 und dem Anschlussstück 120 ein oder mehrere Hohlräume. Das Klangbild beim Bespielen des Perkussionsinstruments kann auf diese Weise in Abhängigkeit des Einschlusses von Luft und/oder Klebstoff in einem oder mehrere Hohlräume, beeinflusst werden. Eine mit Bezugszeichen 100 bezeichnete äussere Mantelfläche 100 gelangt beim Bespielen des Perkussionsinstruments mit diesem in Berührung, so dass eine Kraft auf die Wandung W des Schlegelkopfs 10 wirkt und diesen mindestens teilweise vorübergehend deformiert. Das Material und/oder Dicke der Wandung W beeinflusst somit direkt das Klangverhalten beim Anspielen bzw. Bespielen des Perkussionsinstruments. Durch geeignete Formgebung der Vertiefung(en) 105 wird das Klangverhalten des jeweiligen Trommelschlegels somit veränderbar.

Figur 3 illustriert einen teilweise dargestellten Schlegelschaft 12 mit Anschlussstück 120 aus Figur 1, wobei das Anschlussstück 120 in den Schlegelkopf 10 einführbar ist. Das Anschlussstück 120 umfasst einen Endstückkopf 121 und einen Endstückhals 122. Der Endstückkopf 121 schliesst an den Endstückhals 122 an. Der Endstückhals 122 mündet im Schlegelschaft 12.

Ist der Schlegelkopf 10 auf das Anschlussstück 120 aufgesteckt (montierter Zustand) umschliesst der Kragen 1020 (Fig. 2) den Endstückhals 122. Zwischen dem Endstückkopf 121 und den Vertiefungen 105 werden auf diese Weise ein oder mehrerer Hohlräume gebildet.

Figur 4 illustriert eine perspektivische, geschnittene Ansicht des in Figur 2 dargestellten Schlegelkopfs. Dabei ist die Breite 1050 sowie die Länge 1052 der Vertiefungen 105 oder Kavitäten 105näher dargestellt. Es wird gut ersichtlich, wie die Wandung W des Schlegelkopfs 10 im Bereich der Vertiefungen 105 verjüngt bzw. dünner wird.

Figur 5 illustriert eine perspektivische Ansicht des in Figur 1 dargestellten Schlegelkopfs.

Figur 6 illustriert eine Seitenansicht eines aus Polymermaterial gefertigten Schlegelkopfs 10. Ferner ist die Tiefe 1054 und die Breite 1052 der Vertiefungen 105 ersichtlich.

Figur 7 illustriert eine Ansicht in Richtung Pfeil "B" der in Fig. 5 dargestellte Ausführungsformen des erfindungsgemässen Schlegelkopfes. In dieser Darstellung ferner ersichtlich ist die Tiefe der Vertiefungen 105 und deren Breite 1050.

Bei der Herstellung eines Trommelschlegels 1 für ein Perkussionsinstrument, wird in einem ersten Verfahrensschritt ein Schlegelschaft 12 mit mindestens einem Schaftende oder auch Anschlussstück 120 genannt hergestellt (Bezugszeichen gemäss Fig. 1, Fig. 2, Fig. 3). In einer Ausführungsvariante des erfindungsgemässen Verfahrens wird an einem Ende des Schlegelschafts 12 das Anschlussstück 120 angeformt, welches zur Aufnahme des Schlegelkopfs 10 ausgebildet ist. Schlegelschaft 12 und Anschlussstück 120 sind vorzugsweise aus einem einstückigen, durch Sägen bearbeitetes Holz oder Schichtholz gedrechselt. Der Schlegelschaft 12 wird üblicherweise mindestens einmal lackiert. Das Schaftende bzw. Anschlussstück 120 ist wahlweise lackiert oder unbehandelt. Der Schlegelkopf 10 wird aus polymerem Material geformt, wobei er ein Sackloch 102 aufweist, welches im Wesentlichen der Form des Anschlussstücks 120 des Schlegelschafts 12 entspricht. Als Grundlage für die Herstellung des Schlegelkopfs dient Polymermaterial, welches geschnitten, gesintert, gegossen oder durch weitere übliche Verfahren produziert werden kann. Die äussere Mantelfläche 100 des Schlegelkopfs 10 soll gleichmässig, vorzugsweise glatt ausgebildet sein. Der Schlegelkopf 10 ist vorzugsweise rotationssymmetrisch ausgebildet.

Auf der inneren Mantelfläche 101 des Sacklochs 102 sind die Vertiefungen 105 vorzugsweise ringförmig verteilt angeordnet. Dabei tragen die Vertiefungen 105 zur Vergrösserung der inneren Mantelfläche 101 bei. Der Schlegelkopf 10 wird auf das Anschlussstück 120 gepresst und/oder mit diesem verklebt wobei der Schlegelkopf 10 das Anschlussstück 120 einseitig abschliessend ummantelt. Anstelle von Pressen und/oder Verkleben kann der Schlegelkopf 10 auch direkt an das Anschlussstück angegossen werden. Die Verbindung zwischen Schlegelkopf und Anschlussstück ist dauerhaft, so dass die Fixation eine Rotation oder Verschieben des Schlegelkopfs 10 verunmöglicht.

Vorzugsweise verwendete Polymere für den Schlegelkopf sind solche, welche nicht brüchig werden und eine gute Elastizität, Schlagzähigkeit und Absorptionsfähigkeit aufweisen. Beispiele praktischer Materialien sind Nylon, Polyethylene, Polypropylen, Hartgummi, Silikone sowie Butadien, wie etwa Butadien Kautschuk. Bevorzugtes Material ist Gummi mit Shore-Härte "A" (Gemessen nach DIN 53505), wobei die gewünschte Härte zwischen Shore A 40 und Shore A 70 liegt, bevorzugt ist eine Härte von Shore A 60.

Durch die Vertiefungen 150 aufweisend eine Breite 1050, eine Länge 1052 und eine Tiefe 1054 wird die Wandung W des Schlegelkopfs in Ihrer Stäre reduziert. Überraschender Weise konnte festgestellt werden dass sich das Anschlagverhalten des Trommelschlegels mit Bezug auf den Klang verändert. Zudem kann die Position der Vertiefungen 150 entsprechend gewählt werden, dass ein gewünschtes Anspielverhalten erreicht werden kann. In einer bevorzugten Ausführungsform des Schlegelkopfes (in den Figuren nicht sichtbar) ist die Vertiefung 105 ringförmig, vorzugsweise als Ringnut ausgebildet. Die Ringnut ist an der Inneren Mantelfläche 101 des Sachlochs 105 angeordnet und verläuft koaxial zu einer Mittelachse M des Schlegelkopfes 10.

### Bezugszeichenlegende

- 1: Trommelschlegel, Trommelstock, Schlagstock
- 10: Schlegelkopf, Endkappe
- 100: Aussenmantelfläche, äusserer Mantel, äussere Mantelfläche
- 101: Innenmantelfläche, innerer Mantel, innere Mantelfläche
- 102: Sackloch, Loch
- 1020: Kragen
- 105: Vertiefung, Kavität, Ringnut
- 1050: Vertiefungsbreite, Breite
- 1052: Vertiefungslänge, Länge
- 1054: Vertiefungstiefe, Tiefe
- 12: Schlegelschaft
- 120: Anschlussendstück, Anschlusszapfen
- 121: Endstückkopf
- 122: Endstückhals

- A: Schnittindikator
- B: Ansicht
- W: Wandung

## Patentansprüche

1. Trommelschlegel (1) für ein Perkussionsinstrument umfassend einen im Wesentlichen länglich ausgebildeten Schlegelschaft (12), wobei mindestens an einem Schaftende ein Anschlussstück (120) angeformt ist und dieses Anschlussstück (120) von einem Schlegelkopf (10) ummantelt ist, **dadurch gekennzeichnet, dass** der Schlegelkopf (10) ein Sackloch (102) aufweist, welches das Anschlussstück (120) aufnimmt, das Sackloch (102) eine innere Mantelfläche (101) umfasst, die in Kontakt mit dem Anschlussstück (120) steht, an der inneren Mantelfläche (101) mindestens eine Vertiefung (105) vorgesehen ist, sodass zwischen dem Anschlussstück (120) und der Vertiefung (105) mindestens ein Hohlraum ausgebildet ist.

2. Trommelschlegel (1) nach Anspruch 1, **dadurch gekennzeichnet, dass** die innere Mantelfläche (101) mehrerer einzelne Vertiefungen (105) aufweist und diese Vertiefungen (105) ringförmig, an der inneren Mantelfläche (101) angeordnet sind.

3. Trommelschlegel (1) nach Anspruch 2, **dadurch gekennzeichnet, dass** die Vertiefungen (105) eine eckige Form mit einer Vertiefungsbreite (1050) und einer Vertiefungslänge (1052) aufweisen.

4. Trommelschlegel (1) nach Anspruch 1, **dadurch gekennzeichnet, dass** die Vertiefung (105) als eine die Innere Mantelfläche umlaufende Ringnut ausgebildet ist.

5. Trommelschlegel (1) nach einem der vorangegangenen Ansprüche, **dadurch gekennzeichnet, dass** der Hohlraum der zwischen der Vertiefung (105) und dem Anschlussstück (120) resultiert, mit einem Füllmaterial, vorzugsweise mit einem Klebstoff ausgefüllt ist oder kein Füllmaterial aufweist, vorzugsweise mit Luft gefüllt ist.

6. Trommelschlegel nach Anspruch 2 oder 3, **dadurch gekennzeichnet, dass** die Vertiefungen (105) abwechselnd mit Klebstoff und Luft gefüllt sind.

7. Trommelschlegel (1) nach einem der vorangegangenen Ansprüche, **dadurch gekennzeichnet, dass** der Schlegelkopf (10) aus einem elastischerem Material ausgebildet ist als das Anschlussstück (12), vorzugsweise der Schlegelkopf (10) aus einem Polymer gefertigt ist.

8. Trommelschlegel (1) nach Anspruch 7, **dadurch gekennzeichnet, dass** es sich beim Polymer um Gummi mit einer Härte Shore A zwischen 40 und 70 handelt, vorzugsweise um eine Härte Shore A von 60.

9. Verfahren zur Herstellung eines Trommelschlegels (1) mit einem Schlegelschaft (12) und einem Schlegelkopf (10), **dadurch gekennzeichnet, dass** in einem ersten Verfahrensschritt an mindestens einem Ende des Schlegelschaftes (12) ein Anschlussstück (120) angeformt wird, im einem zweiten Verfahrensschritt der Schlegelkopf (10) aufweisend ein Sackloch (102) welches das Anschlussstück (120) aufnimmt, eine innere Mantelfläche (101) mit mindestens eine Vertiefung (105), mit dem Anschlussstück (120) verbunden wird, sodass zwischen dem Anschlussstück (120) und der Vertiefung (105) mindestens ein Hohlraum ausgebildet ist.

10. Verfahren zur Herstellung eines Trommelschlegels (1) nach Anspruch 9, **dadurch gekennzeichnet, dass** im zweiten Verfahrensschritt ein Füllmaterial, vorzugsweise ein Klebstoff in mindestens eine der Vertiefungen (105) eingebracht wird.

11. Schlegelkopf (10) für einen Trommelschlegel (1), **dadurch gekennzeichnet, dass** der Schlegelkopf (10) ein Sackloch (102) aufweist, welches dazu eingerichtet ist ein Anschlussstück (120) eines Trommelschlegels (1) aufzunehmen, wobei das Sackloch (102) eine innere Mantelfläche (101) umfasst, wobei an der inneren Mantelfläche (101) mindestens eine Vertiefung (105) vorgesehen ist, sodass zwischen dem Anschlussstück (120) und der Vertiefung (105) mindestens ein Hohlraum ausgebildet ist.

12. Schlegelkopf (10) nach Anspruch 11, **dadurch gekennzeichnet, dass** an der innere Mantelfläche (101) mehrerer einzelne Vertiefungen (105) vorgesehen sind, und diese Vertiefungen (105) ringförmig, an der inneren Mantelfläche (101) angeordnet sind.

13. Schlegelkopf (10) nach Anspruch 12, **dadurch gekennzeichnet, dass** die Vertiefungen (105) eine eckige Form mit einer Vertiefungsbreite (1050) und einer Vertiefungslänge (1052) aufweisen.

14. Schlegelkopf (10) nach Anspruch 11, **dadurch gekennzeichnet, dass** die Vertiefung (105) als eine die Innere Mantelfläche (101) umlaufende Ringnut ausgebildet ist.

15. Schlegelkopf nach einem der Ansprüche 11 bis 14, **dadurch gekennzeichnet, dass** der Schlegelkopf aus einem Polymermaterial gefertigt ist, vorzugsweise einem Gummimaterial mit einer Härte Shore A zwischen 40 und 70, besonders bevorzugt einer Härte von Shore A 60.

## Claims

1. Drumstick (1) for a percussion instrument, comprising a substantially elongate drumstick shaft (12), wherein a connection piece (120) is integrally formed at least at one shaft end, and said connection piece (120) is covered by a drumstick head (10), **characterized in that** the drumstick head (10) comprises a blind hole (102) which receives the connection piece (120), the blind hole (102) comprises an inner lateral surface (101) which is in contact with the connection piece (120), and at least one depression (105) is provided on the inner lateral surface (101) such that at least one cavity is formed between the connection piece (120) and the depression (105).

2. Drumstick (1) according to Claim 1, **characterized in that** the inner lateral surface (101) comprises a plurality of individual depressions (105) and said depressions (105) are arranged annularly on the inner lateral surface (101).

3. Drumstick (1) according to Claim 2, **characterized in that** the depressions (105) comprise an angular shape with a depression width (1050) and a depression length (1052).

4. Drumstick (1) according to Claim 1, **characterized in that** the depression (105) is configured in the form of an annular groove encircling the inner lateral surface.

5. Drumstick (1) according to one of the preceding claims, **characterized in that** the cavity which results between the depression (105) and the connection piece (120) is filled with a filling material, preferably with an adhesive, or does not comprise any filling material and is preferably filled with air.

6. Drumstick according to Claim 2 or 3, **characterized in that** the depressions (105) are filled alternately with adhesive and air.

7. Drumstick (1) according to one of the preceding claims, **characterized in that** the drumstick head (10) is formed from a more elastic material than the connection piece (12), preferably the drumstick head (10) is produced from a polymer.

8. Drumstick (1) according to Claim 7, **characterized in that** the polymer is rubber with a Shore A hardness of between 40 and 70, preferably a Shore A hardness of 60.

9. Method for producing a drumstick (1) with a drumstick shaft (12) and a drumstick head (10), **characterized in that**, in a first method step, a connection piece (120) is integrally formed at at least one end of the drumstick shaft (12), in a second method step, the drumstick head (10) comprising a blind hole (102), which receives the connection piece (120), an inner lateral surface (101) with at least one depression (105), is connected to the connection piece (120) such that at least one cavity is formed between the connection piece (120) and the depression (105).

10. Method for producing a drumstick (1) according to Claim 9, **characterized in that**, in the second method step, a filling material, preferably an adhesive, is introduced into at least one of the depressions (105) .

11. Drumstick head (10) for a drumstick (1), **characterized in that** the drumstick head (10) comprises a blind hole (102) which is configured to receive a connection piece (120) of a drumstick (1), wherein the blind hole (102) comprises an inner lateral surface (101), wherein at least one depression (105) is provided on the inner lateral surface (101) such that at least one cavity is formed between the connection piece (120) and the depression (105).

12. Drumstick head (10) according to Claim 11, **characterized in that** a plurality of individual depressions (105) are provided on the inner lateral surface (101), and said depressions (105) are arranged annularly on the inner lateral surface (101) .

13. Drumstick head (10) according to Claim 12, **characterized in that** the depressions (105) comprise an angular shape with a depression width (1050) and a depression length (1052).

14. Drumstick head (10) according to Claim 11, **characterized in that** the depression (105) is configured in the form of an annular groove encircling the inner lateral surface (101).

15. Drumstick head according to one of Claims 11 to 14, **characterized in that** the drumstick head is produced from a polymer material, preferably a rubber material with a Shore A hardness of between 40 and 70, particularly preferably a Shore A hardness of 60.

## Revendications

1. Baguette de tambour (1) pour un instrument à percussion, comprenant une tige de baguette (12) configurée essentiellement sous forme allongée, un tronçon de raccordement (120) étant formé au moins à une extrémité de tige et ce tronçon de raccordement (120) étant entouré par une tête de baguette (10), **caractérisée en ce que** la tête de baguette (10) comprend un trou borgne (102), qui reçoit le tronçon de raccordement (120), le trou borgne (102) comprend une surface d'enveloppe intérieure (101), qui est en contact avec le tronçon de raccordement (120), au moins un creux (105) est prévu sur la surface d'enveloppe intérieure (101), de telle sorte qu'au moins une cavité est formée entre le tronçon de raccordement (120) et le creux (105).

2. Baguette de tambour (1) selon la revendication 1, **caractérisée en ce que** la surface d'enveloppe intérieure (101) comprend plusieurs creux individuels (105) et ces creux (105) sont agencés sous forme annulaire sur la surface d'enveloppe intérieure (101).

3. Baguette de tambour (1) selon la revendication 2, **caractérisée en ce que** les creux (105) présentent une forme angulaire avec une largeur de creux (1050) et une longueur de creux (1052).

4. Baguette de tambour (1) selon la revendication 1, **caractérisée en ce que** le creux (105) est configuré sous la forme d'une rainure annulaire entourant la surface d'enveloppe intérieure.

5. Baguette de tambour (1) selon l'une quelconque des revendications précédentes, **caractérisée en ce que** la cavité qui résulte entre le creux (105) et le tronçon de raccordement (120) est remplie d'un matériau de remplissage, de préférence d'un adhésif, ou ne comprend pas de matériau de remplissage, de préférence est remplie d'air.

6. Baguette de tambour selon la revendication 2 ou 3, **caractérisée en ce que** les creux (105) sont remplis en alternance d'adhésif et d'air.

7. Baguette de tambour (1) selon l'une quelconque des revendications précédentes, **caractérisée en ce que** la tête de baguette (10) est formée en un matériau plus élastique que le tronçon de raccordement (12), la tête de baguette (10) étant de préférence fabriquée en un polymère.

8. Baguette de tambour (1) selon la revendication 7, **caractérisée en ce que** le polymère consiste en du caoutchouc ayant une dureté Shore A comprise entre 40 et 70, de préférence ayant une dureté Shore A de 60.

9. Procédé de fabrication d'une baguette de tambour (1) munie d'une tige de baguette (12) et d'une tête de baguette (10), **caractérisé en ce que**, dans une première étape de procédé, un tronçon de raccordement (120) est formé à au moins une extrémité de la tige de baguette (12), dans une deuxième étape de procédé, la tête de baguette (10) comprenant un trou borgne (102) qui reçoit le tronçon de raccordement (120), une surface d'enveloppe intérieure (101) munie d'au moins un creux (105), est reliée au tronçon de raccordement (120), de telle sorte qu'au moins une cavité est formée entre le tronçon de raccordement (120) et le creux (105).

10. Procédé de fabrication d'une baguette de tambour (1) selon la revendication 9, **caractérisé en ce que**, dans la deuxième étape de procédé, un matériau de remplissage, de préférence un adhésif, est introduit dans au moins un des creux (105).

11. Tête de baguette (10) pour une baguette de tambour (1), **caractérisée en ce que** la tête de baguette (10) comprend un trou borgne (102), qui est adapté pour recevoir un tronçon de raccordement (120) d'une baguette de tambour (1), le trou borgne (102) comprenant une surface d'enveloppe intérieure (101), au moins un creux (105) étant prévu sur la surface d'enveloppe intérieure (101), de telle sorte qu'au moins une cavité est formée entre le tronçon de raccordement (120) et le creux (105).

12. Tête de baguette (10) selon la revendication 11, **caractérisée en ce que** plusieurs creux individuels (105) sont prévus sur la surface d'enveloppe intérieure (101), et ces creux (105) sont agencés sous forme annulaire sur la surface d'enveloppe intérieure (101).

13. Tête de baguette (10) selon la revendication 12, **caractérisée en ce que** les creux (105) présentent une forme angulaire avec une largeur de creux (1050) et une longueur de creux (1052).

14. Tête de baguette (10) selon la revendication 11, **caractérisée en ce que** le creux (105) est configuré sous la forme d'une rainure annulaire entourant la surface d'enveloppe intérieure (101).

15. Tête de baguette selon l'une quelconque des revendications 11 à 14, **caractérisée en ce que** la tête de baguette est fabriquée en un matériau polymère, de préférence en un matériau de caoutchouc ayant une dureté Shore A comprise entre 40 et 70, de manière particulièrement préférée une dureté Shore A de 60.
